# FASCICULE DE BREVET EUROPEEN

(11) **EP 2 343 491 B1**
(45) Date de publication et mention de la délivrance du brevet: **25.12.2013**
(21) Numéro de dépôt: 11305003.3
(22) Date de dépôt: 03.01.2011
(51) Int. Cl.: B63G 8/32, F41F 3/10

(54) **Système d'alimentation en fluide sous pression d'un refouloir d'un tube de lancement d'une arme à partir d'un engin sous-marin**
SYSTEM ZUR DRUCKFLUIDVERSORGUNG EINES AUSSTOSSKOLBENS EINES ROHRES ZUM ABSCHIESSEN EINER WAFFE AUS EINEM UNTERSEEBOOT
System for feeding with pressurised fluid an ejection piston of a launching tube of a weapon on a submarine

(30) Priorité: 08.01.2010 FR 1050109
(43) Date de publication de la demande: 13.07.2011
(73) Titulaire: DCNS, 75015 Paris (FR)
(72) Inventeur: Damoiseau, Arnaud, 16000 Angoulême (FR); Niot, Stéphane, 16410 Garat (FR); Taillefet, Thierry, 16590 Brie (FR); Raffoux, Johan, 16600 Mornac (FR); Baudrand, Cyril, 16000 Angoulême (FR)
(74) Mandataire: Jacobson, Claude

(56) Documents cités:
- GB-A- 367 733
- US-A- 5 165 360
- US-A- 5 438 945
- US-A1- 2003 019 416

## Description

La présente invention concerne un système d'alimentation en fluide sous pression d'un refouloir d'un tube de lancement d'une arme à partir d'un engin sous-marin.

Un tel tube est couramment appelé « tube lance-torpille » et peut être intégré dans un engin sous-marin tel qu'un sous-marin proprement dit, pour lancer des armes telles que par exemple des torpilles ou encore des missiles, etc...

Des drones peuvent également être lancés de cette façon en utilisant un tel tube.

Il existe différents types de systèmes d'alimentation en fluide sous pression de tubes lance-torpille. US 5 438 945 décrit l'un d'entre eux.

D'une façon générale, les systèmes d'alimentation pour ce type d'applications comportent une soupape de lancement interposée entre une source de fluide sous pression et le refouloir et cette soupape comporte alors un corps de soupape dans lequel est monté un clapet déplaçable lors du lancement de l'arme par des moyens de commande, entre une position de fermeture et une position d'ouverture de la soupape pour alimenter le refouloir en fluide sous pression.

Ce clapet est également associé à des moyens de freinage de son déplacement d'ouverture, qui comportent un ralentisseur fluidique à deux chambres de fluide raccordées à travers des moyens à diaphragme de laminage de ce fluide.

De tels systèmes sont par exemple utilisés pour assurer l'alimentation d'un refouloir pneumatique qui comporte alors un vérin pneumatique à plusieurs pistons télescopiques qui permettent de lancer des armes ayant des masses, des longueurs et des géométries différentes.

Cependant des armes de natures différentes peuvent être lancées par un tel tube et il a été constaté que pour certaines de celles-ci, l'effort appliqué à l'arme lors de l'éjection est trop important et la loi de poussée est mal adaptée et provoque en particulier l'apparition d'un important phénomène de cavitation au culot de l'arme, ce qui se traduit notamment par une perte de vitesse de celle-ci lors de son éjection.

Le but de l'invention est donc de résoudre ces problèmes.

A cet effet l'invention a pour objet un système d'alimentation en fluide sous pression d'un refouloir d'un tube de lancement d'une arme à partir d'un engin sous-marin, du type comportant une soupape de lancement interposée entre une source de fluide sous pression et le refouloir et comportant un corps de soupape dans lequel est monté un clapet déplaçable lors du lancement de l'arme par des moyens de commande, entre une position de fermeture et une position d'ouverture de la soupape pour alimenter le refouloir en fluide sous pression, ce clapet étant associé à des moyens de freinage de son déplacement d'ouverture comportant un ralentisseur fluidique à deux chambres de fluide raccordées à travers des moyens à diaphragme de laminage de ce fluide, caractérisé en ce que les moyens à diaphragme de laminage du fluide comportent des moyens à diaphragme variable selon la position du clapet.

Selon des modes particuliers de réalisation, l'invention peut comprendre l'une ou plusieurs des caractéristiques suivantes, prise(s) isolément ou selon toutes les combinaisons techniquement possibles :
- les moyens formant diaphragme variable comportent un corps de diaphragme à deux chambres séparées par un voile muni d'au moins un orifice de passage du fluide, dans lequel s'étend une tête d'un pointeau déplaçable sous l'action du fluide et donc en fonction de la position du clapet, à l'encontre de la sollicitation de moyens élastiques ;
- la tête du pointeau définit avec le voile une section de passage du fluide variable selon la position du clapet ;
- la tête du pointeau comporte au moins une rainure de profondeur croissante vers son extrémité libre définissant ainsi avec le voile une section de laminage variable du fluide selon la position de cette tête et donc du pointeau ;
- les moyens élastiques de sollicitation du pointeau sont associés à des moyens de réglage de leur tarage ;
- les moyens élastiques comportent un ressort hélicoïdal dont une extrémité est associée à une surface d'appui du pointeau et dont l'autre extrémité est associée aux moyens de réglage du tarage de ce ressort ;
- les moyens de tarage comprennent un flasque d'appui pour l'extrémité correspondante du ressort, ce flasque étant associé à un organe de réglage en position, permettant d'assurer le réglage du tarage du ressort ;
- le fluide sous pression d'alimentation du refouloir est un gaz et le fluide du ralentisseur est un liquide ;
- le fluide sous pression d'alimentation du refouloir est de l'air et le fluide du ralentisseur est de l'huile ; et
- le fluide sous pression d'alimentation du refouloir est contenu dans des moyens formant bouteille de gaz sous pression.

L'invention sera mieux comprise à l'aide de la description qui va suivre donnée uniquement à titre d'exemple et faite en se référant aux dessins annexés, sur lesquels :
- la figure 1 représente une vue générale schématique d'un système d'alimentation en fluide sous pression d'un refouloir de l'état de la technique,
- la figure 2 représente une vue en coupe schématique de moyens à diaphragme de laminage de fluide entrant dans la constitution d'un système d'alimentation selon l'invention, et
- la figure 3 représente une vue en coupe d'un exemple de réalisation de ces moyens à diaphragme.

On a en effet illustré sur ces figures et en particulier sur la figure 1, un système d'alimentation en fluide sous pression d'un refouloir d'un tube de lancement d'une arme à partir d'un engin sous-marin.

Le refouloir est désigné de façon générale par la référence 1 sur la figure 1 et est par exemple formé par un refouloir pneumatique à plusieurs pistons télescopiques permettant d'éjecter l'arme du tube.

Des refouloirs de ce type à cinq pistons sont par exemple connus.

Le système d'alimentation de ce refouloir est quant à lui désigné par la référence générale 2 de façon générale.

En fait ce système d'alimentation comporte une soupape de lancement désignée par la référence générale 3, interposée entre une source de fluide sous pression désignée par la référence générale 4 et le refouloir 1.

Dans l'exemple décrit, la source de fluide sous pression est par exemple formée par des moyens formant bouteille de gaz sous pression tels que par exemple des bouteilles d'air comprimé.

La soupape de lancement 3 comporte quant à elle un corps de soupape désigné par la référence générale 5, dans lequel est monté un clapet désigné par la référence générale 6, déplaçable lors du lancement de l'arme par des moyens de commande désignés par la référence générale 7, entre une position de fermeture et une position d'ouverture de la soupape pour alimenter le refouloir en fluide sous pression.

Cette soupape et plus particulièrement le clapet de celle-ci, sont également associés à des moyens de freinage du déplacement d'ouverture de ce clapet, ces moyens étant désignés par la référence générale 8 sur cette figure et comportant par exemple un ralentisseur fluidique à deux chambres de fluide raccordées à travers des moyens à diaphragme de laminage de ce fluide. Le fluide est par exemple de l'huile.

Dans l'exemple décrit, les deux chambres du ralentisseur sont désignées par les références générales 9 et 10, et les moyens à diaphragme de laminage de ce fluide sont désignés par la référence générale 11.

Un organe élastique tel que par exemple un ressort désigné par la référence générale 12, peut également être disposé dans l'une des chambres du ralentisseur, telle que la chambre 9.

Dans les systèmes de l'état de la technique tels qu'illustrés sur cette figure 1, ces moyens à diaphragme de laminage comportent une portion de section réduite de passage du fluide entre les deux chambres du ralentisseur, cette partie de section réduite étant désignée par la référence générale 13.

Le fonctionnement de ce système d'alimentation est alors le suivant.

A l'état initial, l'air comprimé des moyens formant bouteille d'air de lancement maintient le clapet de soupape 6 en position fermée. Après une demande de lancement d'une arme, un opérateur actionne par exemple les moyens de commande 7 pour dériver une partie de l'air comprimé dans une chambre d'actionnement 14 du clapet 6, ce qui amène alors celui-ci à se déplacer vers une position d'ouverture. Ce déplacement se fait à l'encontre de la sollicitation élastique du ressort 12 et provoque un refoulement du fluide contenu dans la première chambre 9 du ralentisseur à travers les moyens 11 à diaphragme de laminage du fluide et la portion de section réduite 13 de ceux-ci, en direction de la seconde chambre 10 du ralentisseur.

Une telle structure permet ainsi de ralentir le mouvement d'ouverture de la soupape afin de limiter l'effort de poussée vu au culot de l'arme.

Cependant une telle structure présente des inconvénients qui ont été décrits précédemment à propos notamment de l'adaptation de l'effort au culot de l'arme et de l'apparition du phénomène de cavitation.

Pour résoudre ces problèmes et comme cela est illustré sur les figures 2 et 3, dans le système d'alimentation selon l'invention, les moyens à diaphragme de laminage de fluide comportent des moyens à diaphragme variable selon la position du clapet de soupape.

On reconnaît sur la figure 2, le corps de la soupape de lancement 5, le clapet 6, la chambre d'actionnement 14 du clapet, les moyens 8 de freinage du déplacement d'ouverture de ce clapet, les chambres fluidiques 9 et 10 de ceux-ci, les moyens élastiques 12 et des moyens à diaphragme de laminage de ce fluide qui, sur ces figures 2 et 3, sont désignés par la référence générale 15.

En fait et comme cela est illustré, ces moyens à diaphragme de laminage de fluide comprennent des moyens à diaphragme variable selon la position du clapet.

Ils comportent alors un corps de diaphragme désigné par la référence générale 16, à deux chambres respectivement 17 et 18, séparées par un voile 19, muni d'au moins un orifice de passage du fluide, cet orifice étant désigné par la référence générale 20.

Un pointeau désigné par la référence générale 21 est monté déplaçable dans ce corps de diaphragme et présente une tête de pointeau désignée par la référence générale 22, adaptée pour s'étendre dans l'orifice 20 de passage du fluide ménagé dans le voile 19 séparant les deux chambres 17 et 18 du corps de diaphragme.

En fait et comme cela est illustré, ce pointeau 21 est monté déplaçable à coulissement dans le corps de diaphragme sous l'action du fluide lors du déplacement du clapet de soupape de lancement vers sa position d'ouverture, à l'encontre de la sollicitation de moyens élastiques constitués par exemple par un ressort hélicoïdal désigné par la référence générale 23.

En fait et comme cela est illustré, la tête 22 du pointeau 21 définit avec le voile 19, une section de passage du fluide variable selon la position du clapet.

Dans l'exemple de réalisation illustré sur ces figures, la tête 22 du pointeau 21 comporte au moins une rainure désignée par la référence générale 24 sur la figure 3, de profondeur croissante vers l'extrémité libre de cette tête et définissant ainsi avec le voile 19 du corps de diaphragme, une section de laminage variable du fluide selon la position de cette tête et donc du pointeau.

On conçoit que ceci permet de contrôler l'effet du ralentisseur de déplacement du clapet de soupape selon la position de celui-ci.

De plus et comme cela est également illustré sur cette figure 3, les moyens élastiques de sollicitation du pointeau, c'est-à-dire le ressort 23, peuvent être associés à des moyens de réglage de leur tarage, ces moyens de réglage étant désignés par la référence générale 25.

Comme cela est illustré sur cette figure 3, le ressort 23 présente en effet une première extrémité adaptée pour coopérer avec une surface d'appui 26 du pointeau 21 et une seconde extrémité associée aux moyens 25 de réglage du tarage de celui-ci.

Ces moyens de réglage comprennent par exemple un flasque d'appui pour l'extrémité correspondante de ce ressort, ce flasque d'appui 27 étant monté réglable en position sur un manchon 28 placé par exemple autour d'une extrémité du pointeau 21 et permettant par exemple à un opérateur par l'intermédiaire d'une molette de réglage de déplacer ce flasque pour assurer le réglage du tarage de ce ressort.

Il va de soi bien entendu que d'autres modes de réalisation de ces moyens de tarage peuvent être envisagés.

Une telle structure permet d'adapter l'effort généré sur l'arme par le refouloir par exemple en fonction des caractéristiques de l'arme, de la profondeur d'immersion et de la vitesse de l'engin sous-marin, etc...

Ainsi par exemple une telle structure permet d'optimiser l'effort vu par l'arme et en particulier de réduire l'effort maximum vu par celle-ci, de même que la loi de poussée qui permet d'assurer une accélération plus constante de l'arme en optimisant sa dynamique lors de son éjection.

Par ailleurs une telle structure permet également d'obtenir un gain de vitesse de l'arme à l'éjection, tout en diminuant le phénomène de cavitation observé au culot de celle-ci lors de ce lancement.

Bien entendu d'autres modes de réalisation suivant les revendications peuvent encore être envisagés.

## Revendications

1. Système d'alimentation en fluide sous pression d'un refouloir (1) d'un tube de lancement d'une arme à partir d'un engin sous-marin, du type comportant une soupape de lancement (3) interposée entre une source de fluide sous pression (4) et le refouloir (1) et comportant un corps de soupape (5) dans lequel est monté un clapet (6) déplaçable lors du lancement de l'arme par des moyens de commande (7), entre une position de fermeture et une position d'ouverture de la soupape pour alimenter le refouloir en fluide sous pression, ce clapet (6) étant associé à des moyens (8) de freinage de son déplacement d'ouverture comportant un ralentisseur fluidique à deux chambres de fluide (9, 10) raccordées à travers des moyens à diaphragme de laminage de ce fluide, les moyens à diaphragme de laminage du fluide comportant des moyens (15) à diaphragme variable selon la position du clapet.

2. Système d'alimentation en fluide sous pression d'un refouloir selon la revendication 1, **caractérisé en ce que** les moyens (15) formant diaphragme variable comportent un corps de diaphragme (16) à deux chambres (17, 18) séparées par un voile (19) muni d'au moins un orifice (20) de passage du fluide, dans lequel s'étend une tête (22) d'un pointeau (21) déplaçable sous l'action du fluide et donc en fonction de la position du clapet, à l'encontre de la sollicitation de moyens élastiques (23).

3. Système d'alimentation en fluide sous pression d'un refouloir selon la revendication 2, **caractérisé en ce que** la tête (22) du pointeau (21) définit avec le voile (19) une section de passage du fluide variable selon la position du clapet.

4. Système d'alimentation en fluide sous pression d'un refouloir selon la revendication 3, **caractérisé en ce que** la tête (22) du pointeau (21) comporte au moins une rainure (24) de profondeur croissante vers son extrémité libre définissant ainsi avec le voile (19) une section de laminage variable du fluide selon la position de cette tête et donc du pointeau.

5. Système d'alimentation en fluide sous pression d'un refouloir selon la revendication 2, 3 ou 4, **caractérisé en ce que** les moyens élastiques (23) de sollicitation du pointeau (21) sont associés à des moyens (25) de réglage de leur tarage.

6. Système d'alimentation en fluide sous pression d'un refouloir selon la revendication 5, **caractérisé en ce que** les moyens élastiques comportent un ressort hélicoïdal (23) dont une extrémité est associée à une surface d'appui (26) du pointeau (21) et dont l'autre extrémité est associée aux moyens (25) de réglage du tarage de ce ressort.

7. Système d'alimentation en fluide sous pression d'un refouloir selon la revendication 6, **caractérisé en ce que** les moyens de tarage comprennent un flasque d'appui (27) pour l'extrémité correspondante du ressort (23), ce flasque étant associé à un organe (28) de réglage en position, permettant d'assurer le réglage du tarage du ressort.

8. Système d'alimentation en fluide sous pression d'un refouloir selon l'une quelconque des revendications précédentes, **caractérisé en ce que** le fluide sous pression d'alimentation du refouloir (1) est un gaz et le fluide du ralentisseur (8) est un liquide.

9. Système d'alimentation en fluide sous pression d'un refouloir selon la revendication 8, **caractérisé en ce que** le fluide sous pression d'alimentation du refouloir est de l'air et le fluide du ralentisseur est de l'huile.

10. Système d'alimentation en fluide sous pression d'un refouloir selon la revendication 8 ou 9, **caractérisé en ce que** le fluide sous pression d'alimentation du refouloir est contenu dans des moyens formant bouteille de gaz sous pression (4).

## Patentansprüche

1. System zum Versorgen eines Ausstoßers (1) eines Rohrs zum Abschießen einer Waffe aus einem Unterwassergerät mit unter Druck stehendem Fluid des Typs, welcher ein Abschussventil (3) aufweist, das zwischen einer Quelle des unter Druck stehenden Fluids (4) und dem Ausstoßer (1) angeordnet ist und welches einen Ventilkörper (5) aufweist, in welchem eine Klappe (6) angebracht ist, welche mittels Steuermittel (7) beim Abschießen der Waffe verschiebbar ist zwischen einer Geschlossen-Position und einer Offen-Position des Ventils zum Versorgen des Ausstoßers (1) mit unter Druck stehendem Fluid, wobei diese Klappe (6) an Mittel (8) zum Abbremsen seiner Öffnungsbewegung angeschlossen ist, welche ein fluidisches Bremsmittel in zwei Fluidkammern (9, 10) aufweisen, welche über Drosselmittel zum Drosseln dieses Fluids verbunden sind, wobei die Drosselmittel zum Drosseln des Fluids Drosselmittel (15) aufweisen, welche entsprechend der Position der Klappe (6) variabel sind.

2. System zum Versorgen eines Ausstoßers mit unter Druck stehendem Fluid gemäß dem Anspruch 1, **dadurch gekennzeichnet, dass** die Mittel (15), welche die variable Drossel bilden, einen Drosselkörper (16) aus zwei Kammern (17, 18) aufweisen, welche mittels einer Abtrennung (19) abgetrennt sind, welche mit wenigstens einer Öffnung (20) zum Durchlassen des Fluids versehen ist, in welcher sich ein Kopf (22) eines Stifts (21) erstreckt, welcher unter Einwirken des Fluids und daher in Abhängigkeit von der Position der Klappe gegen die Belastung durch elastische Mittel (23) verschiebbar ist.

3. System zum Versorgen eines Ausstoßers mit unter Druck stehendem Fluid gemäß dem Anspruch 2, **dadurch gekennzeichnet, dass** der Kopf (22) des Stifts (21) mit der Abtrennung (19) einen Abschnitt zum Durchlassen des Fluids definiert, welcher entsprechend der Position der Klappe variabel ist.

4. System zum Versorgen eines Ausstoßers mit unter Druck stehendem Fluid gemäß dem Anspruch 3, **dadurch gekennzeichnet, dass** der Kopf (22) des Stifts (21) wenigstens eine Nut (24) von in Richtung hin zu seinem freien Ende zunehmender Tiefe aufweist, welche auf diese Weise mit der Abtrennung (19) einen Abschnitt zum variablen Drosseln des Fluids entsprechend der Position dieses Kopfes und daher des Stifts definiert.

5. System zum Versorgen eines Ausstoßers mit unter Druck stehendem Fluid gemäß dem Anspruch 2, 3 oder 4, **dadurch gekennzeichnet, dass** die elastischen Mittel (23) zum Belasten des Stifts (21) mit Mitteln (25) zum Einstellen ihrer Nullstellung verbunden sind.

6. System zum Versorgen eines Ausstoßers mit unter Druck stehendem Fluid gemäß dem Anspruch 5, **dadurch gekennzeichnet, dass** die elastischen Mittel eine Schraubenfeder (23) aufweisen, deren eines Ende mit einer Auflagefläche (26) des Stifts (21) verbunden ist und deren anderes Ende mit den Mitteln (25) zum Einstellen der Nullstellung dieser Feder verbunden ist.

7. System zum Versorgen eines Ausstoßers mit unter Druck stehendem Fluid gemäß dem Anspruch 6, **dadurch gekennzeichnet, dass** die Mittel für die Nullstellung einen Flansch (27) zur Auflage für das zur Feder (23) zugehörige Ende aufweisen, wobei dieser Flansch mit einer Einrichtung (28) zum Einstellen der Position verbunden ist, welche es erlaubt, das Einstellen der Nullstellung der Feder sicherzustellen.

8. System zum Versorgen eines Ausstoßers mit unter Druck stehendem Fluid gemäß irgendeinem der vorhergehenden Ansprüche, **dadurch gekennzeichnet, dass** das unter Druck stehende Fluid für die Versorgung des Ausstoßers (1) ein Gas ist und dass das Fluid des Bremsmittels (8) eine Flüssigkeit ist.

9. System zum Versorgen eines Ausstoßers mit unter Druck stehendem Fluid gemäß dem Anspruch 8, **dadurch gekennzeichnet, dass** das unter Druck stehende Fluid zur Versorgung des Ausstoßers Luft ist und dass das Fluid des Bremsmittels Öl ist.

10. System zum Versorgen eines Ausstoßers mit unter Druck stehendem Fluid gemäß dem Anspruch 8 oder 9, **dadurch gekennzeichnet, dass** das unter Druck stehende Fluid zur Versorgung des Ausstoßers in den Mitteln enthalten ist, welche eine Druckgasflasche (4) bilden.

## Claims

1. System for supplying a rammer (1) of a tube for launching a weapon from a submarine with pressurised fluid, of the type comprising a launching valve unit (3) interposed between a pressurised fluid source (4) and the rammer (1) and comprising a valve body (5) in which a valve (6) is mounted so as to be displaceable between a closed position and an open position of the valve when launching the weapon by control means (7) in order to supply the rammer with pressurised fluid, this valve (6) co-operating with means (8) for braking its opening movement comprising a flow retarder with two fluid chambers (9, 10) connected via means incorporating a diaphragm for creating a fluid flow, the means incorporating the diaphragm for creating a fluid flow comprising diaphragm means (15) variable as a function of the position of the valve.

2. System for supplying a rammer with pressurised fluid as claimed in claim 1, **characterised in that** the means (15) constituting the variable diaphragm comprise a diaphragm body (16) with two chambers (17, 18) separated by a screen (19) provided with at least one orifice (20) to provide a passage for the fluid, through which extends a head (22) of a needle valve (21) displaceable under the action of the fluid and hence as a function of the position of the valve against the biasing action of elastic means (23).

3. System for supplying a rammer with pressurised fluid as claimed in claim 2, **characterised in that** the head (22) of the needle valve (21) in conjunction with the screen (19) defines a fluid passage section variable as a function of the position of the valve.

4. System for supplying a rammer with pressurised fluid as claimed in claim 3, **characterised in that** the head (22) of the needle valve (21) has at least one groove (24) increasing in depth towards its free end, thereby defining in conjunction with the screen (19) a flow section for the fluid variable as a function of the position of this head and hence the needle valve.

5. System for supplying a rammer with pressurised fluid as claimed in claim 2, 3 or 4, **characterised in that** the elastic means (23) for biasing the needle valve (21) co-operate with means (25) for regulating the pressure setting thereof.

6. System for supplying a rammer with pressurised fluid as claimed in claim 5, **characterised in that** the elastic means comprise a helical spring (23), one end of which co-operates with a support surface (26) of the needle valve (21) and the other end of which co-operates with means (25) for regulating the pressure setting of this spring.

7. System for supplying a rammer with pressurised fluid as claimed in claim 6, **characterised in that** the pressure regulating means comprise a support flange (27) for the corresponding end of the spring (23), this flange co-operating with a position regulating element (28) enabling the pressure setting of the spring to be regulated.

8. System for supplying a rammer with pressurised fluid as claimed in any one of the preceding claims, **characterised in that** the pressurised fluid supplying the rammer (1) is a gas and the fluid of the retarder (8) is a liquid.

9. System for supplying a rammer with pressurised fluid as claimed in claim 8, **characterised in that** the pressurised fluid supplying the rammer is air and the fluid of the retarder is oil.

10. System for supplying a rammer with pressurised fluid as claimed in claim 8 or 9, **characterised in that** the pressurised fluid supplying the rammer is contained in means constituting a pressurised gas bottle (4).
